# FASCICULE DE BREVET EUROPEEN

(11) **EP 0 485 295 B1**
(45) Date de publication et mention de la délivrance du brevet: **19.04.1995**
(21) Numéro de dépôt: 91403001.0
(22) Date de dépôt: 07.11.1991
(51) Int. Cl.: H01R 4/66, H01R 4/62

(54) **Pièce de raccordement de conducteurs électriques, notamment pour prise de terre**
Anschlussstück für elektrische Leiter, insbesondere für Erdabgriffe
Connecting piece for electrical conductors especially for earth taps

(30) Priorité: 07.11.1990 FR 9013805
(43) Date de publication de la demande: 13.05.1992
(73) Titulaire: DUCLOS CHIMIE, F-13240 Septemes-Les-Vallons (FR)
(72) Inventeur: Vassallucci, Michel, F-13009 Marseille (FR)
(74) Mandataire: Armengaud Ainé, Alain

(56) Documents cités:
- BE-A- 570 193
- DE-A- 1 916 895
- DE-B- 1 025 035
- FR-A- 875 114
- US-A- 3 895 851
- US-A- 4 156 793

## Description

La présente invention est relative à un élément ou pièce de raccordement de conducteurs électriques en particulier de prises de terre. Cette invention s'applique plus spécialement au raccordement entre eux de conducteurs électriques présentant des surfaces de raccordement de nature métallique différente : par exemple l'une de ces surfaces peut être constituée de cuivre alors que l'autre surface est en acier inoxydable.

Les raccordements réalisés à l'heure actuelle avec des systèmes de raccordement disponibles dans le commerce laissent généralement apparaître des contacts bimétalliques. Or, les risques de corrosion de tels contacts bimétalliques sont bien connus et l'utilisation de ces systèmes de raccordement se traduit par une remise en question de la qualité des raccordements dans le temps.

US-A-3 895 851 décrit une pièce de raccordement de conducteurs électriques où, au niveau du raccordement entre des conducteurs électriques présentant des surfaces de raccordement de nature métallique différente, elle présente uniquement des surfaces de contact entre éléments de nature métallique pratiquement identique.

Un tel système connu présente des difficultés de mise en oeuvre, et le besoin se fait donc sentir de disposer de pièces de raccordement permettant de remédier aux inconvénients des dispositifs de raccordement selon la technique antérieure.

En conséquence, cette invention concerne une pièce de raccordement de conducteurs électriques, en particulier pour prises de terre, dans laquelle au niveau du raccordement entre des conducteurs électriques présentant des surfaces de raccordement de nature métallique différente, elle présente uniquement des surfaces de contact entre éléments de nature métallique identique ou pratiquement identique, caractérisée en ce qu'elle comporte au moins une pièce tubulaire présentant, d'une part, une paroi d'épaisseur suffisamment faible pour pouvoir être facilement déformée et, d'autre part, une surface interne constituée d'un métal de nature différente de celui constituant sa surface externe, ladite pièce tubulaire jouant le rôle d'une pièce intermédiaire de contact au niveau du raccordement et recevant l'un des conducteurs électriques à raccorder.

Selon un exemple de réalisation de l'invention, ladite pièce tubulaire est en acier inoxydable et sa surface interne est en cuivre.

Selon un premier mode d'exécution de la présente invention, cette pièce de raccordement se présente sous la forme d'une pièce cylindrique en acier inoxydable comportant un alésage tronconique débouchant sur une cavité cylindrique dans laquelle on positionne l'un des conducteurs à raccorder par exemple un piquet de prise de terre, cette pièce cylindrique étant en outre munie d'un alésage transversal dans lequel est logée ladite pièce tubulaire recevant le second conducteur à raccorder par exemple un câble de mise à la terre.

Selon un second mode d'exécution de la présente invention, la pièce de raccordement se présente sous la forme d'un manchon en acier inoxydable pourvu d'un alésage dans lequel est positionnée ladite pièce tubulaire, ledit manchon étant en outre muni d'une vis en acier inoxydable pour assurer le serrage de l'un des conducteurs à raccorder par exemple un piquet de prise de terre, ce serrage étant effectué entre l'extrémité de ladite vis et la paroi externe de ladite pièce tubulaire recevant le second conducteur à raccorder par exemple un câble de mise à la terre.

Selon un exemple d'application non limitatif de la pièce de raccordement objet de la présente invention, celle-ci permet d'assurer le raccordement d'un piquet de prise de terre à un câble électrique de mise à la terre, ce câble étant maintenu dans ladite pièce tubulaire au contact de la surface interne de celle-ci et l'extrémité du piquet de prise de terre étant maintenue dans ladite pièce de raccordement.

D'autres caractéristiques et avantages de la présente invention ressortiront de la description faite ci-après en référence au dessin annexé qui en illustre deux exemples de réalisation dépourvus de tout caractère limitatif. Sur le dessin :
- les figures 1 à 3 sont des vues en perspective représentant le premier exemple de réalisation de la pièce de raccordement objet de la présente invention d'une part avant montage des conducteurs à raccorder (figure 1) et d'autre part lors du montage de ces conducteurs (figures 2 et 3) et ;
- les figures 4 à 6 sont des vues en perspective représentant le second exemple de réalisation de la pièce de raccordement objet de la présente invention d'une part avant montage des conducteurs à raccorder (figure 4) et d'autre part lors du montage de ces conducteurs (figures 5 et 6).

On se réfère en premier lieu aux figures 1 à 3 qui illustrent un premier exemple de réalisation de la pièce de raccordement objet de l'invention. Cette pièce se présente sous la forme d'un collier de raccordement permettant par exemple de réaliser un raccordement électrique entre un piquet de prise de terre cylindrique en acier inoxydable et un câble électrique de mise à la terre réalisé en cuivre. Le piquet de prise de terre peut être en particulier du type décrit dans le brevet français 8908405 déposé le 23 juin 1989 par la présente titulaire. Cependant, cette application ne présente bien entendu aucun caractère limitatif.

La pièce ou collier de raccordement selon l'invention illustré par les figures 1 à 3 se présente sous la forme d'une pièce cylindrique 1, en acier inoxydable qui comporte une cavité tronconique 2 qui débouche dans une cavité cylindrique 3 perpendiculairement à laquelle est prévu un alésage 4 destiné à recevoir une pièce tubulaire 5. Cette pièce tubulaire 5 est réalisée à l'aide du même métal que celui du conducteur électrique devant se positionner dans les cavités 2 et 3 de la pièce cylindrique 1. Dans cet exemple d'application, cette pièce tubulaire 5 est réalisée en acier inoxydable. Elle présente une paroi suffisamment fine de manière à pouvoir être facilement déformée et, par ailleurs, elle comporte une surface interne 6 qui est réalisée en un métal identique à celui du conducteur qui doit être positionné dans ladite pièce tubulaire 5. Par conséquent, dans le présent exemple d'application, la surface interne 6 de la pièce tubulaire 5 en acier inoxydable est constituée de cuivre.

On décrira maintenant la façon selon laquelle s'effectue le raccordement d'un piquet de prise de terre à un conducteur électrique en cuivre en mettant en oeuvre la pièce ou collier de raccordement décrit ci-dessus en référence à la figure 1.

On commence par positionner la pièce de raccordement 1 sur l'extrémité du piquet de prise de terre 7 (figure 2) grâce à la présence de la cavité tronconique 2 prévue à l'extrémité de l'alésage interne de la pièce de raccordement 1 et qui fait office de surface de guidage. On place ensuite l'extrémité du câble 8 en cuivre (dans cet exemple d'application, il s'agit du câble de mise à la terre) à l'intérieur de la pièce tubulaire 5 (figure 2), puis en exerçant une force sur la partie supérieure de la pièce de raccordement 1 (sur la figure 3 cette force a été schématisée par une flèche), ce qui permet d'obtenir d'une part un ajustement serré, longitudinalement centré, de la pièce de raccordement 1 sur le piquet de prise de terre 7, positionné dans la cavité cylindrique 3 et d'autre part un verrouillage mécanique efficace du câble 8 à l'intérieur de la pièce tubulaire 5 dont la paroi suffisamment fine s'est déformée lors de l'application de la force schématisée par la flèche sur la figure 3. Ainsi, le raccordement selon la présente invention ne comporte que des contacts entre des surfaces de contact de nature métallique identique, c'est-à-dire cuivre-cuivre (surface interne 6 de la pièce tubulaire 5 au contact du câble en cuivre 8) et acier inoxydable-acier inoxydable (cavité cylindrique 3 de la pièce de raccordement 1 au contact du piquet 7 en acier inoxydable).

On se réfère maintenant aux figures 4 à 6 qui illustrent un second exemple de réalisation de la pièce de raccordement objet de la présente invention.

Dans ce second exemple de réalisation, cette pièce de raccordement se présente sous la forme d'un manchon 9 réalisé en acier inoxydable et qui est pourvu d'un alésage 4′ dans lequel est positionnée et verrouillée mécaniquement une pièce tubulaire 5′ identique à la pièce tubulaire 5 de la pièce de raccordement décrite ci-dessus en référence aux figures 1 à 3. Par conséquent, cette pièce tubulaire 5′ est réalisée en acier inoxydable, elle comporte une surface interne 6′ constituée du même métal que celui constituant le câble électrique 8′ qu'elle doit recevoir (dans cet exemple il s'agit donc de cuivre et sa paroi est suffisamment fine pour pouvoir être facilement déformée). Le manchon 9 comporte par ailleurs une vis de serrage 13 qui est positionnée perpendiculairement à la pièce tubulaire 5′ et en regard de la paroi externe de cette dernière de manière à pouvoir serrer l'autre élément à raccorder (par exemple un piquet de prise de terre) contre cette paroi externe, comme on le décrira ci-après.

Le raccordement s'effectue en positionnant le manchon 9 sur l'extrémité du piquet de prise de terre 7′ et en plaçant l'extrémité du câble de mise à la terre 8′ à l'intérieur de la pièce tubulaire 5′ (figure 5). On visse ensuite la vis de serrage (cette opération a été schématisée par une flèche sur la figure 6), ce qui permet d'une part d'obtenir un verrouillage mécanique efficace du piquet de prise de terre 7′ entre l'extrémité libre de la vis 13 et la paroi externe de la pièce tubulaire 5′ et d'autre part de réaliser un verrouillage mécanique efficace du câble de mise à la terre 8′ à l'intérieur de l'élément tubulaire 5′ dont la paroi suffisamment fine s'est déformée lors de cette opération de serrage de la vis 13 ainsi qu'on peut le voir sur la figure 6. Comme dans l'exemple de réalisation décrit ci-dessus en référence aux figures 1 à 3, dans ce second mode d'exécution le raccordement selon la présente invention ne comporte que des contacts entre des surfaces de contact de nature métallique identique, c'est-à-dire cuivre-cuivre (surface interne 6′ de la pièce tubulaire 5′ au contact du câble en cuivre 8′) et acier inoxydable-acier inoxydable (alésage interne du manchon de raccordement 9 au contact du piquet 7′ en acier inoxydable).

## Revendications

1. Pièce de raccordement de conducteurs électriques, en particulier pour prises de terre, dans laquelle au niveau du raccordement entre des conducteurs électriques (7, 8; 7′, 8′) présentant des surfaces de raccordement de nature métallique différente, elle présente uniquement des surfaces de contact entre éléments de nature métallique identique ou pratiquement identique, caractérisée en ce qu'elle comporte au moins une pièce tubulaire (5, 5′) présentant, d'une part, une paroi d'épaisseur suffisamment faible pour pouvoir être facilement déformée et, d'autre part, une surface interne (6, 6′) constituée d'un métal de nature différente de celui constituant sa surface externe, ladite pièce tubulaire jouant le rôle d'une pièce intermédiaire de contact au niveau du raccordement et recevant l'un des conducteurs électriques à raccorder (8, 8′).

2. Pièce de raccordement selon la revendication 1, caractérisée en ce que ladite pièce tubulaire (5, 5′) est en acier inoxydable et sa surface interne (6, 6′) est en cuivre.

3. Pièce de raccordement selon l'une quelconque des revendications précédentes, caractérisée en ce qu'elle se présente sous la forme d'une pièce cylindrique (1) en acier inoxydable comportant un alésage tronconique (2) débouchant sur une cavité cylindrique (3), destinée à recevoir l'un des conducteurs à raccorder tel que notamment un piquet de prise de terre (7), cette pièce étant munie d'un alésage transversal (4) dans lequel est logée ladite pièce tubulaire (5) recevant le second conducteur électrique à raccorder (8).

4. Pièce de raccordement selon l'une des revendications 1 ou 2, caractérisée en ce qu'elle se présente sous la forme d'un manchon (9) en acier inoxydable pourvu d'un alésage (4') dans lequel est positionnée ladite pièce tubulaire (5′), ledit manchon étant en outre muni d'une vis (13) en acier inoxydable pour assurer le serrage de l'un des conducteurs à raccorder (7′), ce serrage étant effectué entre l'extrémité de ladite vis et la paroi externe de ladite pièce tubulaire dans laquelle est verrouillé mécaniquement le second conducteur à raccorder (8′).

5. Pièce de raccordement selon l'une quelconque des revendications précédentes, caractérisée en ce qu'elle est appliquée à un piquet de prise de terre (7, 7′) en assurant le raccordement entre ledit piquet en acier inoxydable et un câble électrique de mise à la terre (8, 8′) réalisé en cuivre, ce câble étant maintenu dans ladite pièce tubulaire (5, 5′) au contact de la surface interne de cette pièce tubulaire et l'extrémité du piquet de prise de terre étant verrouillée mécaniquement dans ladite pièce de raccordement (1, 9).

## Patentansprüche

1. Anschlußstück für elektrische Leiter, insbesondere für Erdabgriffe, bei welchem auf der Höhe des Anschlusses zwischen den elektrischen Leitern (7, 8; 7′, 8′), welche Anschlußflächen aus verschiedengeartetem Metall aufweisen, nur Kontaktflächen zwischen Elementen von identisch oder praktisch identisch geartetem Metall vorgesehen sind, **dadurch gekennzeichnet**, daß es mindestens ein röhrenartiges Teil (5, 5′) umfaßt, das einerseits eine Seitenwand mit einer Dicke aufweist, die genügend gering ist, um leicht deformiert werden zu können, und andererseits eine Innenfläche (6, 6′) aufweist, welche aus einem Metall gebildet ist, das verschieden von demjenigen ist, das seine Außenfläche bildet, wobei das röhrenartige Teil die Rolle eines Kontaktzwischenstückes auf der Höhe des Anschlusses spielt und einen der zu verbindenden elektrischen Leiter (8, 8') aufnimmt.

2. Anschlußstück nach Anspruch 1, **dadurch gekennzeichnet**, daß das röhrenartige Teil (5, 5′) aus rostfreiem Stahl ist und seine Innenfläche (6, 6') aus Kupfer ist.

3. Anschlußstück nach einem der vorhergehenden Ansprüche, **dadurch gekennzeichnet**, daß es in Form eines Zylinderstückes (1) aus rostfreiem Stahl vorliegt, das eine kegelstumpfartige Bohrung aufweist, die in einen zylinderischen Hohlraum (3) mündet, der zur Aufnahme eines der zu verbindenden Leiter, insbesondere eines Erdabgriffes (7) geformt ist, wobei dieses Stück mit einer Querbohrung (4) versehen ist, in welcher dieses röhrenartige Teil (5) vorgesehen ist, welches den zweiten zu verbindenden elektrischen Leiter (8) aufnimmt.

4. Anschlußstück nach Anspruch 1 oder 2, **dadurch gekennzeichnet**, daß es die Form eines Klemmrahmens (9) aus rostfreiem Stahl mit einer Bohrung (4') vorliegt, in welcher das röhrenartige Teil (5') angeordnet ist, wobei der Klemmrahmen außerdem mit einer Schraube (13) aus rostfreiem Stahl versehen ist, um die Befestigung eines der zu verbindenden Leiter (7') sicherzustellen, wobei die Befestigung bewirkt wird durch das Ende der Schraube und der äußeren Zwischenwand des röhrenartigen Teiles, in welchem der zweite zu verbindende Leiter (8′) mechanisch festgehalten ist.

5. Anschlußstück nach einem der vorhergehenden Ansprüche, **dadurch gekennzeichnet**, daß es anwendbar ist auf einen Erdabgriff (7, 7′), wobei der Anschluß zwischen dem Abgriff aus nicht rostendem Stahl und einem elektrischen Kabel zur Erdung (8, 8′) aus Kupfer sichergestellt ist, wobei das Kabel in dem röhrenartigen Teil (5, 5′) in Kontakt mit der inneren Fläche des röhrenartigen Teiles und dem Ende des Erdabgriffes in Kontakt steht, welcher mechanisch in dem Einschlußstück (1, 9) gehalten ist.

## Claims

1. Connecting piece for electrical conductors, in particular for earth connections, in which at the position of the connection between electrical conductors (7, 8; 7′, 8′) having connection surfaces of different metallic natures, it has only contact surfaces between elements of identical or almost identical metallic nature, characterized in that it comprises at least one tubular component (5, 5′) having, on the one hand, a sufficiently small wall thickness to be easily deformed and, on the other hand, an internal surface (6, 6′) constituted of a metal of a different nature from that forming its external surface, said tubular component fulfilling the role of an intermediate contact piece at the position of the connection and receiving one of the electrical conductors to be connected (8, 8′).

2. Connecting piece according to Claim 1, characterized in that said tubular component (5, 5′) is of stainless steel and its internal surface (6, 6′) is of copper.

3. Connecting piece according to any one of the preceding Claims, characterized in that it is in the form of a cylindrical component (1) of stainless steel comprising a truncated conical bore (2) leading into a cylindrical cavity (3), the cavity being intended for receiving one of the conductors to be connected such as, notably, an earthing post (7), this component being provided with a transverse bore (4), in which is seated said tubular component (5), receiving the second electrical conductor to be connected (8).

4. Connecting piece according to one of Claims 1 or 2, characterized in that it is in the form of a sleeve (9) of stainless steel provided with a bore (4′), in which said tubular component (5′) is positioned, said sleeve being, in addition, provided with a screw (13) of stainless steel for assuring clamping of one of the conductors to be connected (7′), this clamping being effected between the end of said screw and the outer wall of said tubular component, inside which the second conductor to be connected (8′) is mechanically locked.

5. Connecting piece according to any one of the preceding Claims, characterized in that it is applied to an earthing post (7, 7′) by assuring the connection between said post of stainless steel and an electrical earthing cable (8, 8′) made of copper, this cable being held in said tubular component (5, 5′) in contact with the internal surface of this tubular component, and the end of the earthing post being mechanically locked in said connecting piece (1, 9).
